# EUROPÄISCHE PATENTSCHRIFT

(11) **EP 0 962 309 B1**
(45) Veröffentlichungstag und Bekanntmachung des Hinweises auf die Patenterteilung: **07.03.2007**
(21) Anmeldenummer: 99107472.5
(22) Anmeldetag: 29.04.1999
(51) Int. Cl.: B31B 37/02, B31B 19/10, B31B 37/00, B65H 23/188

(54) **Beutelherstellungsvorrichtung und Verfahren zum Herstellen von Folienbeutel**
Bag making machine and method for manufacturing bags
Machine de fabrication de sacs et procédé pour la fabrication de sacs

(30) Priorität: 03.06.1998 DE 19824797
(43) Veröffentlichungstag der Anmeldung: 08.12.1999
(73) Patentinhaber: INDAG Gesellschaft für Industriebedarf mbH & Co. Betriebs KG, 69214 Eppelheim/Heidelberg (DE)
(72) Erfinder:
(74) Vertreter: Grünecker, Kinkeldey, Stockmair & Schwanhäusser Anwaltssozietät

(56) Entgegenhaltungen:
- WO-A-98/21135
- DE-A- 4 225 061
- DE-A- 4 446 104

## Beschreibung

Die Erfindung betrifft ein Verfahren zum Herstellen von Folienbeuteln, bei welchem zumindest zwei Folien, die als Seitenfolien der Folienbeutel dienen, aufeinandergelegt, miteinander verbunden und zu einzelnen Folienbeuteln zerschnitten werden, und eine Beutelherstellungsvorrichtung zur Durchführung des Verfahrens. Ein solches Verfahren und eine solche Vorrichtung sind aus der DE-A- 30 26 856 bekannt.

Bei einem Folienbeutelherstellungsprozeß werden zumindest zwei Folien zugeführt, die als Seitenfolien des Folienbeutels dienen. Die Zuführung erfolgt im allgemeinen von entsprechenden Vorratsrollen. Die einzelnen Folien werden aufeinandergelegt und zumindest dort, wo sich die Seitenkanten der Folienbeutel befinden werden, miteinander verschweißt oder verklebt. Im Anschluß daran werden die so miteinander verbundenen Folienstränge entlang der Verbindungen zerschnitten, um einzelne Folienbeutel zu bilden. Zwischen die Seitenfolien kann eine Bodenfolie gelegt werden, die im Bereich des zukünftigen Bodens des Folienbeutels zwischen die Seitenfolien geschweißt bzw. geklebt wird und durch Auseinanderfalten Raum für das Füllgut bietet. Außerdem übernimmt diese Bodenfolie eine Standbodenfunktion. Die so hergestellten und an drei Seitenkanten verschlossenen Folienbeutel können dann z.B. einer Füllstation zugeführt werden, in der durch die noch nicht verschlossene vierte Kante das Füllgut eingefüllt wird und daraufhin diese vierte Kante der zwei Seitenfolien miteinander verschweißt oder verklebt wird.

Die Folienstränge, die der Schweißeinrichtung zugeführt sind, sind in der Regel bereits mit entsprechenden Aufdrucken über das zu enthaltene Produkt in dem Folienbeutel versehen. So ist bereits vor dem Zuführen zu der Schweiß- bzw. Klebeeinrichtung für jeden einzelnen Folienstrang genau festgelegt, wieviel Folienmaterial für einen Folienbeutel jeweils vorgesehen ist. Dabei können jedoch geringfügige Abweichungen in der für einen Folienbeutel vorgesehenen Folienmaterialmenge vorhanden sein. Dies kann z.B. durch eine unpräzise Aufdruckmaschine für den Aufdruck hervorgerufen sein. Außerdem ergeben sich durch den Abrollvorgang auf der Vorratsrolle unterschiedliche Dehnungen für das Folienmaterial, je nachdem ob auf der Vorratsrolle viel oder wenig Folienmaterial aufgerollt ist. Bei den großen Durchsätzen, die heutzutage bei automatisierten Herstellungsanlagen üblich sind, addieren sich derartige Abweichungen, auch wenn sie im einzelnen gering sind, immer weiter auf, so daß es zu einer unerwünschten Verschiebung des aufgedruckten Musters gegenüber den Seitenkanten des zukünftigen Folienbeutels kommen kann. Dieses Problem wird umso schwerwiegender, wenn zusätzlich zu dem Aufdruck noch weitere Merkmale vorgesehen sind, wie z.B. ein Einsteckloch für einen Trinkhalm bei einem Getränkefolienbeutel, der gegenüber seiner eigentlichen Position verschoben wird.

Aus der DE 42 25 061 ist eine Deckungssteuerung für Verpackungsmaschinen mit kontinuierlich gefördertem Schichtverpackungsmaterial bekannt. Die Druckschrift offenbart für Blisterverpackungen gedruckte Folien oder Papierabschnitte in Deckung mit einem vorgeformten, durchsichtigen, plastischen Bereich zu halten. Hierzu wird auf dem Material eine Marke aufgedruckt und diese mit einem optischen Aufnehmer erfasst. Eine elektrisch betätigte magnetische Bremse übt eine Kraft auf die Hauptförderrolle des markierten Materials aus, um das markierte Material zu dehnen.

Aufgabe der vorliegenden Erfindung ist es daher, ein Verfahren und eine Vorrichtung anzugeben, bei welchem Abweichungen der Menge des Folienmateriales, das für die einzelnen Seiten des Folienbeutels vorgesehen ist, verhindert werden.

Diese Aufgabe wird durch ein Verfahren zum Herstellen von Folienbeuteln mit den Merkmalen des Anspruchs 1 und eine Beutelherstellungsvorrichtung mit den Merkmalen des Anspruchs 12 gelöst.

Bei dem erfindungsgemäßen Verfahren werden zunächst zumindest zwei Folienstränge zugeführt, die die Seitenfolien der Folienbeutel bilden sollen. Die Folien werden aufeinandergelegt und miteinander an den zukünftigen Seitenkanten der Folienbeutel verbunden. Evtl. auftretende Unterschiede in den Folienmaterialmengen, die von den zumindest zwei Folien in Zuführrichtung für jeweils einen Folienbeutel vorgesehen sind, werden durch Streckung derjenigen Folie ausgeglichen, die für einen Folienbeutel die kleinere Folienmaterialmenge bereitstellt.

Vor dem Klebe- bzw. Schweißprozeß wird dementsprechend ein Verfahrensschritt eingeführt, der zum Ausgleich der evtl. verschiedenen Folienmaterialmengen führt. Auf diese Weise ist sichergestellt, daß die einzelnen Folienstränge lagerichtig aufeinander zu liegen kommen, bevor sie miteinander verbunden werden. Ein wenn auch nur geringfügiger Versatz kann auf diese Weise verhindert werden, so daß ein Aufaddieren der Fehllage verhindert wird. Indem nur immer jene Folie gestreckt wird, die im aktuellen Fall weniger Folienmenge für einen Folienbeutel in Zuführrichtung zur Verfügung stellt, reagiert das Verfahren auf jede Änderung der Umstände sofort.

Gemäß der Erfindung wird die Streckung durch ein Halten der zu streckenden Folie an zwei beabstandeten Stellen und gleichzeitiges Erhöhen der Folienspannung zwischen den Haltepunkten erreicht. Dieses Verfahren ermöglicht eine sehr präzise Streckung der Folie. Dabei kann vorgesehen sein, daß die Folie an den Haltepunkten fest eingeklemmt wird, so daß die Streckung in dem Folienabschnitt zwischen den Haltepunkten geschieht.

Die Erhöhung der Folienspannung kann auf einfache Weise mit Hilfe eines Streckkörpers erreicht werden, der die zu streckende Folie über die gesamte Breite zwischen der zwei Haltepunkten seitlich aus der unbeeinflußten Transportbahn auslenkt. Durch die seitliche Auslenkung wird die Folienbahn gestreckt.

Welche der Streckungseinrichtungen an den zumindest zwei zugeführten Folien gerade aktiv ist, richtet sich danach, welche der Folienbahnen zu strecken ist. Dies kann automatisch erfolgen oder aber manuell gesteuert werden. Sind die Folienmaterialmengen, die jeweils von den zumindest zwei Folien in Zuführrichtung für jeweils einen Folienbeutel vorgesehen sind, für die beiden Folien annähernd gleich, so kann es vorteilhaft sein, wenn eine der Folien z.B. durch eine langsamere Zuführung permanent vorgedehnt wird. Die andere Folie wird dann gemäß dem erfindungsgemäßen Verfahren entsprechend gestreckt.

Es sind verschiedene Möglichkeiten zur Erfassung der Folienmaterialmenge, die einem Folienbeutel in Zuführrichtung zugedacht ist, möglich. In besonders vorteilhafter Ausgestaltung des Verfahrens sind an der zugeführten Folie jeweils Markierungen vorgesehen, die auf dem Folienmaterial in Abständen aufgebracht sind, die der Folienmaterialmenge entsprechen, die jeweils für einen Folienbeutel bereitgestellt wird. Durch Messen des Abstandes dieser Markierungen durch die erfindungsgemäss stromab der Klammereinrichtung bei den aufeinander gelegten und noch nicht verschweissten Folien angeordneten Sensoren läßt sich leicht feststellen, wieviel Folienmaterial bei der jeweiligen Folie für einen Folienbeutel vorgesehen ist. Ist der Abstand der einzelnen Markierungen kleiner als die Ausdehnung, die ein zukünftiger Folienbeutel in Zuführrichtung aufweisen soll, so wird an diesem Folienmaterial eine entsprechende Streckung durchgeführt, bis die jeweiligen Markierungen den gewünschten Abstand aufweisen.

Die Markierungen können durch Kerben, Löcher oder strukturelle Merkmale gebildet werden. Eine einfachere Realisierung ist jedoch eine Markierung, die optisch erfaßt werden kann. Eine solche Markierung läßt sich leicht auf dem zuzuführenden Folienmaterial im Vorhinein aufdrucken, z.B. in dem Prozeß bei welchem die Aufschrift auf dem zukünftigen Folienbeutel auf der Folie aufgebracht wird. Dazu ist kein zusätzlicher Verfahrensschritt nötig. Zudem lassen sich optische Markierungen auf sehr leichte Weise detektieren und auswerten.

Diese Markierungen können in einem Bereich des zugeführten Folienmaterials aufgebracht sein, der vor der endgültigen Bildung des Folienbeutels abgeschnitten wird. Besonders sparsam ist es jedoch, wenn die Markierung in einem Bereich vorgesehen wird, der später die Seitenfolie eines jeweiligen Folienbeutels bildet. Auf diese Weise braucht kein Folienmaterial verschwendet werden, um die Markierung zu entfernen. Eine Markierung, die optisch ausgelesen werden kann, kann dabei sehr klein und dementsprechend nicht störend ausgebildet sein. Ebenso läßt sich die optische Markierung in dem sowieso vorhandenen Aufdruck des Folienbeutels integrieren, oder es kann ein Teil des vorhandenen Aufdruckes selbst als optische Markierung eingesetzt werden.

Das Verfahren kann an Foliensträngen durchgeführt werden, die eine Breite senkrecht zur Zuführrichtung haben, die genau einem Folienbeutel entspricht. Besonders effizient läßt sich das Verfahren jedoch einsetzen, wenn das zugeführte Folienmaterial eine Breite hat, die mehreren Folienbeuteln entspricht, so daß mehrere Folienbeutel nebeneinander und gleichzeitig den einzelnen Produktionsschritten unterzogen werden. Die so nebeneinander produzierten Folienbeutel werden dann in einem anschließenden Prozeß voneinander getrennt. Bei Einsatz eines derartigen Parallelverfahrens ist eine einzelne Markierung, die jeweils für eine Reihe parallel hergestellter Folienbeutel gültig ist, ausreichend.

Die erfindungsgemäße Beutelherstellungsvorrichtung zur Durchführung des erfindungsgemäßen Verfahrens weist eine Meßeinrichtung zur Erfassung der Menge an Folienmaterial der jeweils zugeführten Folien auf, welches in Zuführrichtung für die Herstellung jeweils eines Folienbeutels vorgesehen ist. Weiterhin weist die erfindungsgemäße Beutelherstellungsvorrichtung eine Streckungseinrichtung für jede zugeführte Folie auf, die derart ausgestaltet ist, daß sie in Antwort auf ein Signal der Meßeinrichtung die jeweilige Folie streckt.

Es ist eine Anzahl optischer Sensoren zur Erfassung von Markierungen auf den zugeführten Folien vorgesehen, aus der die Folienmenge bestimmt werden kann, die von den einzelnen Folien zur Bildung eines einzelnen Folienbeutels bereitgestellt wird. Derartige optische Sensoren gestatten auf leichte Weise eine präzise Messung. Das Signal der optischen Sensoren kann direkt eingesetzt werden, um eine entsprechende Streckung durch die Streckungseinrichtung auszulösen. Die Sensoren sind erfindungsgemäss stromab der Klammereinrichtung bei den aufeinander gelegten und noch nicht verschweissten Folien angeordnet.

Werden Folien verarbeitet, deren Ausdehnung senkrecht zur Zuführungsrichtung mehreren Folienbeuteln entspricht, so ist ein einzelner Sensor entlang der Breite der zugeführten Folie ausreichend, um die Folienmaterialmenge zu bestimmen, die von der jeweiligen Folie zur Herstellung eines Folienbeutels zur Verfügung gestellt wird.

Durch die Streckungseinrichtung können auch Unterschiede der Zuführgeschwindigkeit der einzelnen Folienmaterialien ausgeglichen werden. Vorteilhafterweise werden diese jedoch mit Hilfe von Spanneinrichtungen ausgeglichen, die die Folie stromaufwärts der Streckungseinrichtung mit einer konstanten Spannung beaufschlagen. Dies dient zur Erhöhung der Präzision bei der Folienzuführung.

Bei einer bevorzugten Ausführungsform sowohl des Verfahrens als auch der Vorrichtung ist als Verbindungsmechanismus für die einzelnen Folien ein Schweißvorgang vorgesehen. Bei der erfindungsgemäßen Beutelherstellungsvorrichtung ist dann eine Schweißeinrichtung stromabwärts der Streckungseinrichtung vorgesehen.

Im folgenden wird eine Ausgestaltung des erfindungsgemäßen Verfahrens anhand einer Ausführungsform der erfindungsgemäßen Beutelherstellungsvorrichtung mit Hilfe der anliegenden Figuren erläutert. Dabei zeigt
- Figur 1: eine schematisierte Seitenansicht einer erfindungsgemäßen Beutelherstellungsvorrichtung,
- Figur 2: einen Ausschnitt eines Folienstranges vor dem Zuführen zu der Verbindungseinrichtung,
- Figur 3: einen fertiggestellten Folienbeutel, und
- Figuren 4a und 4b: eine Streckungseinrichtung einer anderen Ausführungsform der erfindungsgemäßen Vorrichtung.

Figur 3 zeigt einen fertiggestellten Folienbeutel, wie er z.B. zur Aufnahme von Getränken vorgesehen ist. Der Folienbeutel 2 besteht aus zwei Seitenfolien, die entlang der Seitenkanten 8 miteinander verschweißt sind. Im Bodenbereich ist bei dem gezeigten Beispiel eine Bodenfolie in dem Bereich 10 dazwischen geschweißt. Auf diese Weise hat der Folienbeutel 2 nach Auseinanderfalten der Bodenfolie eine Ausdehnung, die Raum für das Füllgut z.B. das Getränk, zur Verfügung stellt. Im Anschluß an den Füllvorgang wird der Folienbeutel an der Oberkante 12 verschweißt, um verschlossen zu werden. Auf den Seitenfolien sind z.B. Aufdrucke 14 über den Inhalt des Folienbeutels vorgesehen. Bei dem gezeigten Beispiel eines Folienbeutels ist nahe der Unterkante der jeweiligen Seitenfolien eine Markierung 16 vorgesehen. Das Material des Folienbeutels kann z.B. Aluminiumlaminatfolie sein.

In Figur 1 bezeichnet 22 Vorratsrollen, auf denen Folienstränge zur Bildung der Seitenfolien aufgerollt sind Auf den Seitenfolien ist bereits der Aufdruck 14 für die einzelnen Folien vorgesehen. Nicht gezeigt ist der Übersicherlichkeit halber die Zuführung der Bodenfolie. Die einzelnen Folien 4, 6 werden z.B. durch an sich bekannte, federbeaufschlagte Spanneinrichtungen 24 und um Umlenkrollen 26 und 28 geführt. 29 bezeichnet eine Abzugseinrichtung für die miteinander verbundenen Folien, z.B. rotierende Walzen, die die verschweißten Folien in Richtung 20 durch Reibschluß fördern. 32 bezeichnet den Schweißkopf einer Schweißeinrichtung 30 und 34 bezeichnet das Messer einer Schneideinrichtung 36, das sich über die Breite der Folie erstreckt.

38, 39 bezeichnet eine Meßeinrichtung, die z.B. durch zwei optische Sensoren 38, 39 gebildet ist, die oberhalb und unterhalb des zusammengeführten Folienstranges angeordnet sind, um darauf befindliche Markierungen zu detektieren. Die optische Meßeinrichtung ist mit einer Steuerung 40 verbunden, die über Signalleitungen 42 wiederum mit Klammereinrichtungen 44 verkoppelt ist, die an den zugeführten Foliensträngen angreifen können.

Figur 2 zeigt einen Ausschnitt einer zugeführten Folie. Die Laufrichtung des Folienstranges ist wiederum mit 20 bezeichnet. 18 bezeichnet die Schnittkanten, entlang derer die Schneideinrichtung 36 den Folienstrang in einzelne Folienbeutel zerschneiden soll. Markierungen 16 sind bei dem gezeigten Ausführungsbeispiel entlang einer solchen zukünftigen Schnittkante vorgesehen. Sie sind bereits zusammen mit den Aufdrucken 14 für die einzelnen Folienbeutel auf der Folie aufgedruckt, die von der Vorratsrolle 20 abgezogen wird. Beim gezeigten Ausführungsbeispiel werden zwei Folienbeutel senkrecht zur Laufrichtung gleichzeitig bearbeitet.

Figuren 4a und 4b zeigen eine Streckungsvorrichtung 46, die bei einer anderen Ausführungsform der erfindungsgemäßen Vorrichtung anstelle der Klammereinrichtungen 44 zum Einsatz kommt. 4 bezeichnet wiederum einen Folienstrang, der zu strecken ist. Halteeinrichtungen 48 und 50 sind in einem Abstand 60 in Zuführrichtung 20 der Folie vorgesehen. Die Halteeinrichtungen sind z.B. Klammern, die senkrecht zur Transportrichtung 20 der Folie aufeinander zubewegt werden können. Ein Streckungskörper 52 in Form eines Kolbens, der in Richtung 58 bewegbar ist, ist derart angeordnet, daß er sich in Richtung 58 auf die Folie 4 zubewegen kann. Der Streckungskörper 52 erstreckt sich ebenso über die gesamte Breite des Folienmateriales 4.

Das erfindungsgemäße Verfahren wird mit der ersten beschriebenen Ausführungsform der erfindungsgemäßen Vorrichtung wie folgt durchgeführt:

Folienstränge, wie sie als Ausschnitt in der Figur 2 gezeigt sind, werden von den Folienrollen 22 abgerollt. Dies geschieht z.B. durch die Zugkraft, die die Abführeinrichtung 29 z.B. durch Reibschluß von entsprechenden Förderwalzen auf den Folienstrang ausübt. Die Abfördergeschwindigkeit wird dabei an der Stelle der Abförderwalzen 29 konstant gehalten. Die jeweiligen Folienstränge 4, 6 werden durch eine Spanneinrichtung 24 mit einer im wesentlichen konstanten Spannung beaufschlagt, bevor sie durch Umlenkrollen 26 und 28 zusammengeführt werden. In der Darstellung der Figur 1 befinden sich auf dem oberen Folienstrang 4 der Figur 2 entsprechende Aufdrucke 14 auf der nach oben weisenden Seite. Analog befinden sich bei der Darstellung der Figur 1 auf dem unteren Folienstrang 6 entsprechende oder andere Aufdrucke auf der nach unten weisenden Seite. Nach dem Zusammenführen der Folienstränge 4 und 6 durch die Umlenkrolle 28 laufen diese durch die optischen Meßeinrichtungen 38, 39. 39 detektiert die einzelnen Markierungen 16 auf dem oberen Folienstrang, während 38 die Markierungen auf dem unteren Folienstrang detektiert. Entsprechende Signale dieser optischen Meßeinrichtungen 38, 39 werden an die Steuerung 40 weitergeleitet, die aus der Geschwindigkeit der Abfördereinrichtung 29, die der Steuerung 40 über die Signalleitung 43 zugeführt wird, den Abstand der einzelnen Markierungen 16 sowohl für den oberen als auch für den unteren Folienstrang 4 bzw. 6 errechnet.

Ergibt sich aus der Messung der Meßeinrichtungen 38, 39 ein Unterschied der Abstände der einzelnen Markierungen von einem Folienstrang 4 zum anderen Folienstrang 6, so gibt die Steuerung 40 ein Signal an die Klammer 44, die dem Folienstrang zugeordnet ist, auf dem die Markierungen 16 einen geringeren Abstand haben als auf dem anderen Folienstrang. Die entsprechende Klammer 44 greift kurzzeitig an den entsprechenden Folienstrang an. Dadurch, daß die Abfördergeschwindigkeit der Abförderungswalzen 29 konstant bleibt, kommt es zu einer Streckung der kürzeren Folie, während die andere Folie nicht gestreckt wird. Die Klammer 44, die das Signal der Steuerung 40 erhalten hat, bleibt solange geschlossen, bis der Unterschied der Abstände der Markierungen 16 auf den jeweiligen Foliensträngen ausgeglichen ist.

Abweichend von der beschriebenen Ausführungsform kann die Steuerung 40 den gemessenen Abstand der einzelnen Markierungen 16 in Zuführrichtung auch mit einem vorgegebenen Sollabstand vergleichen. Auf diese Weise ist ein Vergleich der einzelnen Abstände auf den zwei verschiedenen Folien überflüssig.

Mit einer Ausführungsform der erfindungsgemäßen Vorrichtung, die eine Streckungseinrichtung 46 gemäß den Figuren 4a und b aufweist, wird die Streckung wie folgt durchgeführt. Wird von einer der Meßeinrichtungen 38, 39 festgestellt, daß eine Folie gestreckt werden muß, so wird ein Signal an die Streckungseinrichtung 46 gegeben. Die Halteeinrichtungen 48, 50 bewegen sich auf die Folie 4, 6 zu und halten diese im Abstand 60 fest. Gleichzeitig bewegt sich der Stempel 52 in Richtung 58 auf die Folie zu und zieht diese aus ihrer ursprünglichen Lage seitlich heraus. Auf diese Weise wird eine Streckung erreicht, die nur im Bereich zwischen den Halteeinrichtungen 48, 50 wirkt und so einen Längenunterschied der Folien ausgleicht.

Nachdem durch den entsprechenden Streckungsprozeß die Folienmaterialmenge, die von den einzelnen Folien 4, 6 für einen Folienbeutel in Zuführungsrichtung zur Verfügung gestellt wird, ausgeglichen ist, werden die zusammengelegten Folienstränge 4, 6 der Schweißeinrichtung 30 zugeführt. Der Schweißkopf 32 ist so ausgestaltet, daß er beim Absenken auf die zusammengelegten Folien 4, 6 diese entlang der zukünftigen Seitenkanten 8 und dem Bodenbereich 10 miteinander verschweißt. Dies geschieht durch entsprechend ausgeformte Heizbereiche an dem Schweißkopf 32 in an sich bekannter Weise. Nach dem Verschweißen hebt sich der Schweißkopf 32 wieder an und die zusammengeschweißten Folienstränge werden der Schneideinrichtung 36 zugeführt. Mit Hilfe eines Messers 34 wird der zusammengechweißte Folienstrang entlang der Kanten 18 zerschnitten, um einzelne Folienbeutel zu bilden.

Die gesamte Beutelherstellungsvorrichtung arbeitet dabei in der Regel taktweise in einem Takt, der der Breite eines Folienbeutels in Zuführrichtung des Folienmateriales entspricht. Wenn in den bisherigen Ausführungen von einer konstanten Geschwindigkeit der Abförderungswalze 29 gesprochen wird, so ist damit gemeint, daß ein konstanter Takt vorliegt und während der einzelnen Taktperioden die Geschwindigkeit konstant gehalten wird.

Abweichend von der beschriebenen Ausführungsform können die Vorratswalzen 22 auch motorgetrieben sein. Wird die Zufuhr einer Folie durch Angreifen der entsprechenden Klammereinrichtung 44, 46 gestoppt, oder die Folie gestreckt, so wird das während dieser Zeit von der Vorratsrolle 22 abgerollte Folienmaterial durch die Spannvorrichtung 24 trotzdem auf konstanter Spannung gehalten.

Bei dem beschriebenen Ausführungsbeispiel ist eine Markierung 16 für mehrere Folienbeutel, die senkrecht zur Zuführungsrichtung 20 der Folienmaterialien 4, 6 gleichzeitig bearbeitet werden, vorgesehen. Dementsprechend ist entlang der Breite des Folienmaterials auch nur jeweils ein optischer Sensor 38 bzw. ein optischer Sensor 39 notwendig. Soll Folienmaterial mit mehreren Markierungen entlang der Breite des Folienmaterials verarbeitet werden, so ist eine entsprechende Anzahl von optischen Sensoren entlang der Breite vorzusehen.

Der Aufdruck über den Inhalt der Folienbeutel kann auch direkt als Markierung eingesetzt werden, indem entsprechende charakteristische Merkmale, wie Ecken oder Kanten in dem Bild von den Meßeinrichtungen ausgewertet werden. So kann auf eine zusätzliche Markierung 16 vollständig verzichtet werden.

Ein Sonderfall kann auftreten, wenn die Folienmaterialmenge, die von den einzelnen Foliensträngen jeweils für einen Folienbeutel zur Verfügung gestellt wird, im wesentlichen gleich ist. Es könnte dann dazu kommen, daß die Maschine ständig zwischen den Klemmeinrichtungen der einzelnen Folienstränge 4, 6 umschalten würde. In diesem Fall kann es zweckmäßig sein, wenn einer der beiden Folienstränge permanent vorgedehnt wird. Der entsprechend andere Folienstrang wird dann auf die oben beschriebene Weise mit der ihm zugeordneten Streckungseinrichtung entsprechend gestreckt und dem permanent vorgedehnten Folienstrang angeglichen.

Die permanente Dehnung kann z.B. erreicht werden, indem der Motor der entsprechenden Vorratsrolle langsamer betrieben wird. Eine andere Möglichkeit ist es, die Spanneinrichtung 24 des entsprechenden Folienstranges mit einer höheren Vorspannung zu versehen. Schließlich ist es auf einfache Weise möglich, die Streckungseinrichtung der permanent vorzudehnenden Folie zur Vordehnung einzusetzen. Die entsprechenden Klemmeinrichtungen 40, 48, 52 werden in diesem Fall zur Verlangsamung des entsprechenden Folienmateriales eingesetzt, indem sie nicht vollständig den Folientransport stoppen.

Werden mehr als zwei Folienstränge eingesetzt, so kann bei jeder Zuführung ein entsprechender Streckungsmechanismus vorgesehen werden.

Mit dem erfindungsgemäßen Verfahren und der erfindungsgemäßen Vorrichtung ist sichergestellt, daß die Folienmaterialmenge, die von den einzelnen Foliensträngen 4,6 für einen Folienbeutel in Zuführrichtung bereitgestellt wird, konstant bleibt. Es lassen sich mit der erfindungsgemäßen Vorrichtung Genauigkeiten in der Größenordnung von µm erreichen. Auf diese Weise ist auch bei großen Durchsatzmengen und - geschwindigkeiten gewährleistet, daß die einzelnen Folien lagerichtig aufeinandergelegt werden und es zu keinem Versatz des Musters oder weiterer Merkmale der Folienbeutel kommen kann.

## Patentansprüche

1. Verfahren zum Herstellen von Folienbeuteln, insbesondere Getränkefolienbeuteln (2), bei welchem zumindest zwei Folien (4, 6) zugeführt werden, die als Seitenfolien (8) der Folienbeutel dienen, die Folien aufeinandergelegt werden und an den zukünftigen Seitenkanten der Folienbeutel miteinander verbunden werden, die so miteinander verbundenen Folien abgeführt und entlang der Verbindung geschnitten werden, um einzelne Folienbeutel zu bilden, wobei ein Ausgleich eventuell auftretender Unterschiede in den Folienmaterialmengen, die jeweils von den zumindest zwei Folien (4, 6) in Zuführrichtung (20) für jeweils einen Folienbeutel vorgesehen sind, durch Streckung derjenigen Folie erreicht wird, die für einen Folienbeutel die kleinere Folienmaterialmenge bereitstellt, wobei die Streckung durch kurzzeitiges Halten der zu streckenden Folie (4, 6) an zwei in Zuführrichtung (20) beabstandeten Klemmstellen (54, 56) durch Klammereinrichtungen (48, 50) und gleichzeitiges Erhöhen der Folienspannung zwischen den zwei Haltepunkten (54, 56) durch einen unabhängig vor den Klammereinrichtungen (48, 50) betätigbaren Streckmechanismus (52) erreicht wird und wobei die evtl. auftretenden Unterschiede in den Folienmaterialmengen durch Sensoren ermittelt werden, **dadurch gekennzeichnet, dass** die Sensoren stromab der Klammereinrichtung bei den aufeinander gelegten und noch nicht verschweißten Folien angeordnet sind.

2. Verfahren nach Anspruch 1, **dadurch gekennzeichnet, dass** die Erhöhung der Folienspannung mit Hilfe eines Streckkörpers (52) erreicht wird, der die zu streckende Folie (4, 6) über die gesamte Breite zwischen den zwei Haltepunkten (54, 56) seitlich aus der unbeeinflussten Transportbahn auslenkt.

3. Verfahren nach einem der Ansprüche 1 bis 2, **dadurch gekennzeichnet, dass** die zugeführten Folienmaterialien senkrecht zur Zuführrichtung zumindest eine Breite aufweisen, die mehreren Folienbeuteln (2) entspricht, und mehrere Folienbeutel in einer Reihe gleichzeitig aus diesen Folienmaterialien hergestellt werden.

4. Verfahren nach Ansprüche 1 bis 3, **dadurch gekennzeichnet, dass** die Folienmaterialmenge, die in Zuführrichtung von einer Folie für jeweils einen Folienbeutel bereitgestellt wird, mit Hilfe von Markierungen (16) ermittelt wird, die an dem Folienmaterial in Abständen aufgebracht sind, die der Folienmaterialmenge entsprechen, die jeweils für einen Folienbeutel bereitgestellt wird.

5. Verfahren nach den Ansprüchen 3 oder 4, **dadurch gekennzeichnet, dass** jeweils nur eine Markierung (16) für eine Reihe vorgesehen ist.

6. Verfahren nach einem der Ansprüche 4 oder 5, **dadurch gekennzeichnet, dass** die Markierungen (16) optisch erfasst werden.

7. Verfahren nach einem der Ansprüche 4 bis 6, **dadurch gekennzeichnet, dass** die Markierungen (16) auf die Folien (4, 6) aufgedruckt sind.

8. Verfahren nach Anspruch 7, **dadurch gekennzeichnet, dass** die Markierungen (16) in einem Bereich der Folien (4, 6) aufgebracht sind, der Teil der Seitenfolien eines Folienbeutels wird.

9. Verfahren nach Anspruch 7, **dadurch gekennzeichnet, dass** als Markierungen Teile eines Informationsausdruckes (14) eingesetzt werden.

10. Verfahren nach einem der Ansprüche 1 bis 9, **dadurch gekennzeichnet, dass** die einzelnen Folien beim Verbindungsprozess entlang der zukünftigen Seitenkanten (8) der Folienbeutel miteinander verschweißt werden.

11. Verfahren nach einem der Ansprüche 1 bis 10, **dadurch gekennzeichnet, dass** eine der zumindest zwei Folien (4, 6) permanent vorgedehnt wird und in die andere Folie oder die anderen Folien entsprechend durch Streckung angeglichen werden.

12. Beutelherstellungsvorrichtung zur Durchführung des Verfahrens nach Anspruch 1 mit zumindest einer ersten und einer zweiten Zuführvorrichtung (22, 24, 26, 28) für jeweils eine Folie (4, 6), einer Einrichtung (30) zum Verbinden der einzelnen Folien, einer Abfördereinrichtung (29) zum Abfördem der verbundenen Folien, einer Schneideinrichtung (36) zum Zerschneiden der verbundenen Folien zu einzelnen Folienbeuteln, einer Messeinrichtung (38, 39) zur Erfassung der Menge an Folienmaterial der zugeführten Folien (4, 6), das in Zuführrichtung für die Herstellung jeweils eines Folienbeutels vorgesehen ist, und jeweils einer Streckungseinrichtung (44, 46) für jede der zumindest zwei zugeführten Folien, die so ausgestattet sind, dass sie in Antwort auf ein Signal der Messeinrichtung die jeweilige Folie (4, 6) strecken, wobei die Streckungseinrichtung (46) zwei in Folientransportrichtung (20) beabstandete Klammereinrichtungen (48, 50), die so ausgestaltet sind, dass sie an der zugeführten Folie (4, 6) an zwei beabstandeten Haltepunkten (54, 56) angreifen können und einen Streckmechanismus (52) zwischen den Klammereinrichtungen (48, 50), der so ausgestaltet ist, dass er unabhängig von der Betätigung der Klammereinrichtungen (48, 50) die zugeführte Folie (4, 6) über die gesamte Folienbreite zwischen den Haltepunkten (54, 56) seitlich auslenken kann, umfasst, **dadurch gekennzeichnet, dass** die Messeinrichtung stromab der Klammereinrichtungen bei den zusammengeführten und noch nicht verschweißten Folien (4, 6) angeordnet ist.

13. Vorrichtung nach Anspruch 12, **dadurch gekennzeichnet, dass** die Messeinrichtung eine Anzahl optischer Sensoren (38, 39) zur Erfassung von Markierungen (16) auf den Folien umfasst.

14. Vorrichtung nach Anspruch 12, **dadurch gekennzeichnet, dass** der Streckungsmechanismus einen senkrecht zur Folientransportrichtung (20) beweglichen Stempel (52) umfasst, der sich über die gesamte Folienbreite erstreckt.

15. Vorrichtung nach einem der Ansprüche 12 bis 14 **gekennzeichnet durch** eine Ausdehnung senkrecht zur Zuführrichtung der Folien (4, 6), die ausreichend ist, Folien zu verarbeiten, deren Breite mehreren Folienbeuteln (2) entspricht.

16. Vorrichtung nach Anspruch 15, **dadurch gekennzeichnet, dass** zur Erfassung der Folienmaterialmenge, die in Zuführrichtung (20) von den einzelnen Folien (4, 6) zur Herstellung eines Folienbeutels bereitgestellt wird, für jede zugeführte Folie nur ein Sensor (38, 39) entlang der Breite der zugeführten Folie vorgesehen ist.

17. Vorrichtung nach einem der Ansprüche 12 bis 16 **gekennzeichnet durch** Spanneinrichtungen (24) zur Aufrechterhaltung der Spannung der zugeführten Folien (4, 6).

18. Vorrichtung nach einem der Ansprüche 12 bis 17, **dadurch gekennzeichnet, dass** die Einrichtung zum Verbinden der einzelnen Folien eine Schweißrichtung (30, 32) umfasst.

## Claims

1. A method of producing foil bags, in particular foil bags (2) for beverages,
wherein at least two foils (4, 6) are supplied that serve as side foils (8) of the foil bag, the foils are placed one upon the other and are connected to each other at the future side edges of the foil bag, the foils interconnected in this way are discharged and cut along the connection to form individual foil bags, possibly existing differences in the amounts of foil materials respectively provided by the at least two foils (4, 6) in the feed direction (20) for a respective foil bag being eliminated by stretching the foil that provides the smaller amount of foil material for a foil bag, wherein the stretched state is accomplished by holding the foil (4, 6) to be stretched for a short period of time at two clamp points (54, 56) spaced apart in the feed direction (20) by way of clip means (40, 50) and by simultaneously increasing the foil tension between the two holding points (54, 56) by way of a stretching mechanism (52) that is operable independently of the clip means (48, 50), and the possibly arising differences in the amounts of foil materials being sensed by sensors, **characterized in that** the sensors are arranged downstream of the clip means at a place, where the foils are placed one on top of the other and not sealed yet.

2. The method according to claim 1,
**characterized in that**
the foil tension is increased with the help of a stretching body (52) which deflects the foil (4, 6) to be stretched over the whole width between the two holding points (54, 56) laterally from the unaffected transportation path.

3. The method according to any one of claims 1 to 2,
**characterized in that**
in a direction perpendicular to the feed direction the foil materials supplied have at least a width corresponding to a plurality of foil bags (2), and a plurality of foil bags are simultaneously produced in a row from said foil materials.

4. The method according to any one of claims 1 to 3,
**characterized in that**
the amount of foil material which in the feed direction is provided by a foil for a respective foil bag is detected with the aid of marks (16) which are applied to the foil material at distances corresponding to the amount of foil material provided for a respective foil bag.

5. The method according to claims 3 or 4,
**characterized in that**
only one mark (16) is provided for a row.

6. The method according to any one of claims 4 or 5,
**characterized in that**
the marks (16) are optically sensed.

7. The method according to any one of claims 4 to 6,
**characterized in that**
the marks (16) are printed onto the foils (4, 6).

8. The method according to claim 7,
**characterized in that**
the marks (16) are applied in an area of the foils (4, 6) which becomes part of the side foils of a foil bag.

9. The method according to claim 7,
**characterized in that**
parts of an informative imprint (14) are used as marks.

10. The method according to any one of claims 1 to 9,
**characterized in that**
the individual foils are sealed to one another along the future side edges (8) of the foil bag during the connecting process.

11. The method according to any one of claims 1 to 10,
**characterized in that**
one of the at least two foils (4, 6) is permanently pre-stretched, and the other foil(s) is/are adapted by being correspondingly stretched.

12. A bag-producing apparatus for performing the method according to claim 1, comprising at least one first and second feed means (22, 24, 26, 28) for a respective foil (4, 6), a means (30) for connecting the individual foils, a discharge means (29) for discharging the connected foils, a cutting means (36) for cutting the connected foils into individual foil bags, a measuring means (38, 39) for sensing the amount of foil material of the supplied foils (4, 6) provided in the feed direction for producing a respective foil bag, and a respective stretching means (44, 46) for each of the at least two foils supplied, which means is configured to stretch the respective foil (4, 6) in response to a signal from the measuring means, the stretching means (46) comprising two clip means (48, 50) that are spaced apart in the transportation direction (20) of the foil, said clip means being designed such that they can act upon the supplied foil (4, 6) at two spaced-apart holding points (54, 56), as well as a stretching mechanism (52) arranged between the clip means (48, 50), which is designed such that it can laterally deflect the supplied foil (4, 6) over the entire foil width between the holding points (54, 56) irrespective of the operation of the clip means (48, 50), **characterized in that** the measuring means is arranged downstream of the clip means in the case of the united foils (4, 6) that are not sealed yet.

13. The apparatus according to claim 12,
**characterized in that**
the measuring means comprises a number of optical sensors (38, 39) for sensing marks (16) on the foils.

14. The apparatus according to claim 12,
**characterized in that**
the stretching mechanism comprises a plunger (52) which is movable in a direction perpendicular to the foil transportation direction (20) and extends over the entire foil width.

15. The apparatus according to any one of claims 12 to 14,
**characterized by**
an extension provided in a direction perpendicular to the feed direction of the foils (4, 6), which is sufficient to process foils whose width corresponds to a plurality of foil bags (2).

16. The apparatus according to claim 15,
**characterized in that**
for each foil supplied, there is provided only one sensor (38, 39) along the width of the supplied foil for detecting the amount of foil material which in the feed direction (20) is provided by the individual foils (4, 6) for producing a foil bag.

17. The apparatus according to any one of claims 12 to 16,
**characterized by**
tensioning means (24) for maintaining the tension of the supplied foils (4, 6).

18. The apparatus according to any one of claims 12 to 17,
**characterized in that**
the means for connecting the individual foils comprises a sealing means (30, 32).

## Revendications

1. Procédé de réalisation de sachets, en particulier des sachets pour boissons (2), dans lequel procédé sont acheminées au moins deux feuilles (4, 6) qui forment les feuilles latérales (8) des sachets, les feuilles sont posées l'une sur l'autre et sont assemblées l'une à l'autre aux futurs bords latéraux des sachets, les feuilles ainsi assemblées l'une à l'autre sont évacuées et sont sectionnées le long de l'assemblage en vue de former des sachets individuels, sachant que d'éventuelles différences se produisant dans les quantités de matière de feuilles qui sont prévues dans chaque cas par lesdites au moins deux feuilles (4, 6) pour chacun des sachets dans la direction de défilement (20), sont compensées par l'étirement de la feuille qui fournit la plus petite quantité de matière de feuille pour un sachet, l'étirement étant obtenu par une retenue, pendant un court intervalle de temps, de la feuille à étirer (4, 6) contre deux points de fixation (54, 56) écartés l'un de l'autre dans la direction de défilement (20) au moyen de dispositifs à pinces (48, 50) et en même temps par une augmentation de la tension de la feuille entre les points de fixation (54, 56) par un mécanisme d'étirement (52) apte à être actionné indépendamment des dispositifs à pinces (48, 50), et les différences se produisant éventuellement dans les quantités de matière de feuille étant détectées par des capteurs, **caractérisé en ce que** les capteurs sont disposés en aval du dispositif à pinces avec les feuilles superposées et non encore soudées.

2. Procédé selon la revendication 1, **caractérisé en ce que** l'augmentation de la tension de la feuille est obtenue au moyen d'un corps d'étirement (52), par lequel la feuille (4, 6) à étirer est déviée sur toute la largeur entre les deux points de fixation (54, 56) latéralement hors de la trajectoire de transport non influencée.

3. Procédé selon l'une quelconque des revendications 1 à 2, **caractérisé en ce que** les matières de feuilles acheminées ont, dans le sens perpendiculaire à la direction de défilement, au moins une largeur qui correspond à plusieurs sachets (2), et plusieurs sachets dans une rangée sont réalisés simultanément à partir de ces matières de feuille.

4. Procédé selon l'une quelconque des revendications 1 à 3, **caractérisé en ce que** la quantité de matière de feuille mise à disposition dans la direction de défilement par une feuille pour chaque sachet est déterminée au moyen de marquages (16) qui sont réalisés sur la matière de feuille à des distances qui correspondent à la quantité de matière de feuille mise à disposition pour chaque sachet.

5. Procédé selon la revendication 3 ou 4,
**caractérisé en ce qu'**il est prévu seulement un marquage (16) pour une rangée.

6. Procédé selon la revendication 4 ou 5,
**caractérisé en ce que** les marquages (16) sont détectés par voie optique.

7. Procédé selon l'une quelconque des revendications 4 à 6, **caractérisé en ce que** les marquages (16) sont imprimés sur les feuilles (4, 6).

8. Procédé selon la revendication 7, **caractérisé en ce que** les marquages (16) sont réalisés dans une zone des feuilles (4, 6) qui fera partie des feuilles latérales d'un sachet.

9. Procédé selon la revendication 7, **caractérisé en ce que** des parties d'une information imprimée (14) sont utilisées pour former les marquages.

10. Procédé selon l'une quelconque des revendications 1 à 9, **caractérisé en ce que**, pendant le processus d'assemblage, les feuilles individuelles sont soudées l'une à l'autre le long des futurs bords latéraux (8) des sachets.

11. Procédé selon l'une quelconque des revendications 1 à 10, **caractérisé en ce que** l'une desdites au moins deux feuilles (4, 6) est pré-étiré en permanence et est adapté de manière correspondante par étirement à l'autre feuille ou aux autres feuilles.

12. Dispositif de réalisation de sachets destiné à la mise en oeuvre du procédé selon la revendication 1, comportant au moins un premier et un deuxième dispositif d'acheminement (22, 24, 26, 28) pour une feuille (4, 6) respective, un dispositif (30) pour assembler les différentes feuilles, un dispositif d'évacuation (29) pour évacuer les feuilles assemblées, un dispositif de coupe (36) pour sectionner les feuilles assemblées en vue de former des sachets individuels, un dispositif de mesure (38, 39) destiné à détecter la quantité de matière de feuille pour les feuilles (4, 6) acheminées, qui est prévue dans la direction de défilement pour la réalisation de chaque sachet, et un dispositif d'étirement (44, 46) respectif pour chacune desdites au moins deux feuilles acheminées, lesquels sont conçus de telle sorte que, en réponse à un signal du dispositif de mesure, ils étirent la feuille (4, 6) concernée, sachant que le dispositif d'étirement (46) comporte deux dispositifs à pinces (48, 50) qui sont écartés l'un de l'autre dans la direction de transport de la feuille (20) et qui sont conçus de telle sorte que, à deux points de fixation (54, 56), ils peuvent saisir la feuille (4, 6) acheminée, et un mécanisme d'étirement (52) entre les dispositifs à pinces (48, 50), lequel est conçu de telle sorte que, indépendamment de l'actionnement des dispositifs à pinces (48, 50), il peut dévier latéralement la feuille (4, 6) acheminée sur toute la largeur de la feuille entre les points de fixation (54, 56), **caractérisé en ce que** le dispositif de mesure est agencé en aval des dispositifs à pinces (48, 50) avec les feuilles (4, 6) superposées et non encore soudées.

13. Dispositif selon la revendication 12, **caractérisé en ce que** le dispositif de mesure comporte une pluralité de capteurs optiques (38, 39) destinés à détecter des marquages (16) sur les feuilles.

14. Dispositif selon la revendication 12, **caractérisé en ce que** le mécanisme d'étirement comporte un poinçon (52), qui est mobile perpendiculairement à la direction de transport de la feuille (20) et qui s'étend sur toute la largeur de la feuille.

15. Dispositif selon l'une quelconque des revendications 12 à 14, **caractérisé par** un étirement perpendiculairement à la direction de défilement des feuilles (4, 6), qui est suffisant pour traiter des feuilles dont la largeur correspond à plusieurs sachets (2).

16. Dispositif selon la revendication 15, **caractérisé en ce que**, pour détecter la quantité de matière de feuille qui est mise à disposition dans la direction de défilement (20) de chacune des feuilles (4, 6) pour la réalisation d'un sachet, il est prévu pour chaque feuille acheminée seulement un capteur (38, 39) le long de la largeur de la feuille acheminée.

17. Dispositif selon l'une quelconque des revendications 12 à 16, **caractérisé par** un dispositif de tension (24) pour maintenir la tension des feuilles (4, 6) acheminées.

18. Dispositif selon l'une quelconque des revendications 12 à 17, **caractérisé en ce que** le dispositif pour l'assemblage des feuilles individuelles comporte un dispositif de soudage (30, 32).
